# EUROPÄISCHE PATENTANMELDUNG

(11) **EP 1 958 891 A2**
(43) Veröffentlichungstag der Anmeldung: **20.08.2008**
(21) Anmeldenummer: 08101613.1
(22) Anmeldetag: 14.02.2008
(51) Int. Cl.: B65D 83/04

(54) **Spender für tablettenartige Gegenstände**

(30) Priorität: 15.02.2007 DE 102007008000; 04.02.2008 DE 102008007485
(71) Anmelder: RPC Bramlage GmbH, 49393 Lohne (DE)
(72) Erfinder: Göttke, Sabine, 49393 Lohne (DE)
(74) Vertreter: Müller, Enno

(57) **Zusammenfassung**

Die Erfindung betrifft einen Spender (1) für tablettenartige Gegenstände (T). Es stellt sich die technische Problematik, bei einem derartigen Spender eine vorteilhafte Handhabung, insbesondere hinsichtlich der Ausgabe, zu erreichen. Diese Problematik ist gelöst dadurch, dass die Gegenstände (T) in einem Vorratsraumteil (2) übereinander angeordnet sind und am unteren Ende des Vorratsraumteils (2) ausgegeben werden, wobei weiter die Ausgabe in seitlicher Richtung mittels Drehung eines unteren Handhabungsteils (3) relativ zu dem oberen Vorratsraumteil (2) erfolgt.

## Beschreibung

Die Erfindung betrifft einen Spender für tablettenartige Gegenstände.

Spender der in Rede stehenden Art sind bekannt und finden beispielsweise Anwendung zur Ausgabe tablettenartiger, entsprechend scheibenförmiger Verbrauchsgegenstände, wie insbesondere Reinigungs-Tabs.

Es stellt sich eine technische Problematik, bei einem derartigen Spender eine vorteilhafte Handhabung, insbesondere hinsichtlich der Ausgabe, zu erreichen.

Diese Problematik ist zunächst und im Wesentlichen durch den Gegenstand des Anspruches 1 gelöst, wobei auf einen Spender für tablettenartige Gegenstände abgestellt ist, wobei die Gegenstände in einem Vorratsraumteil übereinander angeordnet sind und am unteren Ende des Vorratsraumteils ausgegeben werden, wobei weiter die Ausgabe in seitlicher Richtung mittels Drehung eines unteren Handhabungsteils relativ zu dem oberen Vorratsraumteil erfolgt. Zufolge dieser Ausgestaltung ist eine vorteilhafte Handhabung zur Ausgabe der tablettenartigen Gegenstände erreicht. Durch relative Drehverlagerung des Handhabungsteils gegenüber dem Vorratsraumteil wird der tablettenartige Gegenstand seitlich aus dem Vorratsraumteil ausgebracht. Die Bedienung des Spenders erfolgt allein durch Drehverlagerung der Handhabe mit einer Hand, während die andere Hand den Vorratsraumteil festhält. Die etagenartig übereinander in dem Vorratsraumteil gestapelten tablettenartigen Gegenstände können nach und nach auf diese Weise ausgegeben werden. Es bedarf hierzu keiner gesonderten Mechanik innerhalb des Vorratsraumteils. Die tablettenartigen Gegenstände liegen in einer bevorzugten Ausgestaltung des Erfindungsgegenstandes lose, d.h. unbeeinflusst durch eine einwirkende Kraft oder dergleichen lose in dem Vorratsraumteil ein, wobei weiter eine Ausrichtung der Gegenstände quer zur Spender-, insbesondere Vorratsraumteilachse durch entsprechende Anpassung des Vorratsraumteil-Innendurchmessers an den Außendurchmesser der tablettenartigen Gegenstände erreicht ist. Mit jeder Ausgabe eines Gegenstandes rutschen die weiteren Gegenstände in dem Vorratsraumteil auf Grund ihres Eigengewichtes selbsttätig nach. Eine oberseitige Federbeaufschlagung zwischen dem obersten, d.h. zuletzt auszugebenden tablettenartigen Gegenstand und einer Vorratsraumteil-Decke ist in diesem Zusammenhang auch möglich, um so beispielsweise auch eine Ausgabe in einer Überkopfstellung des Spenders zu ermöglichen.

Im Weiteren sind Merkmale beschrieben, die bevorzugt in Kombination mit den Merkmalen des Anspruchs 1 Bedeutung haben, aber grundsätzlich auch mit nur einigen Merkmalen des Anspruchs 1 oder alleine Bedeutung haben können.

So ist in einer Weiterbildung des Erfindungsgegenstandes vorgesehen, dass das Handhabungsteil durch eine Feder in seine Ausgangsstellung zurückgestellt wird. Die Feder wird im Zuge der Handhabungsteil-Drehbewegung gespannt, wobei die Feder beispielsweise unmittelbar durch konstruktive Maßnahmen aus dem Material, insbesondere Kunststoffmaterial des Handhabungsteils und/oder des damit wirkenden Vorratsraumteils gebildet sein kann. Alternativ kann auch eine gesonderte Feder, beispielsweise eine Blattfeder oder eine Druckfeder vorgesehen sein, weiter beispielsweise aus einem Federstahl. Die im Zuge der Ausgabe-Drehbewegung gespannte Feder stellt das Handhabungsteil zurück in die bevorzugt anschlagbegrenzte Ausgangsstellung. In diesem Zusammenhang ist weiter bevorzugt, dass auch in Richtung der Ausgabe-Drehung des Handhabungsteils ein Anschlag vorgesehen ist.

Als vorteilhafte mögliche Weiterbildung ist gegeben, dass ein Ausstoßer vorgesehen ist. Der Ausstoßer kann durch die Drehung des Handhabungsteils zum Ausstoßen des tablettenartigen Gegenstandes bewegt werden.

Insbesondere kann der Ausstoßer eine Feder sein, so weiter bevorzugt die das Handhabungsteil in die Ausgangsstellung zurückstellende Feder. Entsprechend wird im Zuge des Ausstoßens des Gegenstands die Feder zur selbsttätigen Rückstellung des Handhabungsteils gespannt.

Bevorzugt ist weiter, dass der tablettenartige Gegenstand durch die Drehung in eine Ausstoß-Bereitschaftsstellung verbracht wird. Aus dieser Stellung heraus kann eine bequeme Entnahme des Gegenstandes erfolgen. Die Bereitschaftsstellung kann hierbei eine Stellung sei, bei welcher der tablettenartige Gegenstand bei insbesondere vertikaler Ausrichtung des Spenders nicht selbsttätig aus dem Spender fällt, sondern vielmehr zur Entnahme frei bereitliegt. Es ist diesbezüglich durchaus denkbar, dass diese Bereitschaftsstellung weiter so gewählt ist, dass durch leichtes Neigen des Spenders aus der Vertikalen heraus der tablettenartige Gegenstand abfällt. So erweist es sich weiter von Vorteil, wenn durch die Drehung ein radialer Schleusengang freigelegt wird, durch den der tablettenartige Gegenstand mittels des Ausstoßers in die Ausstoß-Bereitschaftsstellung verbracht wird.

Zur Freilegung des Schleusenausgangs ist weiter bevorzugt das Handhabungsteil relativ zum Vorratsraumteil entlang einer Spenderachse verlagerbar. Der Schleusenausgang ist in einer Spender-Ausgangsstellung geschlossen und stellt sich erst nach oder im Zuge des Drehung des Handhabungsteils ein. In diesem Zusammenhang ist weiter bevorzugt, dass zur Freilegung des Schleusenausgangs das Handhabungsteil relativ zum Vorratsraumteil entlang einer Spenderachse verlagert ist. Der Schleusenausgang stellt sich hierbei bevorzugt im Bereich des Vorratsraumteils oberhalb des verlagerten Handhabungsteils ein. Das Handhabungsteil ist entsprechend zugleich Verschlussteil für den Schleusenausgang in der Grundstellung des Spenders.

Die Relativverlagerung des Handhabungsteils entlang der Spenderachse kann vorgelagert zu einer Drehbewegung des Handhabungsteils erfolgen. Bevorzugt wird eine überlagerte Relativverlagerung des Handhabungsteils mit der Drehbewegung desselben. Dies ist beispielsweise erreicht durch einen Gewindeeingriff zwischen Handhabungsteil und Vorratsraumteil.

Der Ausstoßer ist in einer Weiterbildung des Erfindungsgegenstandes an einem gesondert durch das Handhabungsteil mitgeschleppten Drehteil ausgebildet. Dieses Drehteil ist entsprechend mit dem Handhabungsteil drehgekoppelt. Im Zusammenhang mit der überlagerten Relativverlagerung des Handhabungsteils und der Drehbewegung desselben erweist es sich von Vorteil, wenn das Drehteil Anschläge aufweist, die mit einem Mitnehmer einer Drehkappe des Handhabungsteils im Zuge der Drehbewegung zusammenwirken. Die Anschläge sind hierbei bevorzugt so in Zusammenwirkung mit dem Mitnehmer angeordnet, dass durch Drehung der Drehkappe des Handhabungsteils zunächst die gewünschte Linearverlagerung des Handhabungsteils bzw. der Drehkappe erreicht wird, bevor über den Mitnehmer das Drehteil mit dem angeordneten Ausstoßer dreh-mitgenommen wird. So ist sichergestellt, dass vor einer Beaufschlagung des auszugebenden Gegenstandes durch den Ausstoßer der Schleusenausgang durch die Linearverlagerung des Handhabungsteils freigelegt ist.

Auch weist der Vorratsraumteil einen Boden auf, der von dem Handhabungsteil überfangen ist. Das Handhabungsteil ist hierzu beispielsweise im Wesentlichen topfartig gestaltet mit einer den bodenseitigen Abschnitt des Vorratsraumteils aufnehmenden Öffnung. Der Boden kann eine offene Gitterstruktur aufweisen, so dass Tablettenbruch oder dergleichen in das einen entsprechenden Hohlraum aufweisende Handhabungsteil fallen kann.

Nachstehend ist die Erfindung des Weiteren anhand der beigefügten Zeichnung, die jedoch lediglich zwei Ausführungsbeispiele darstellt, näher erläutert.

Hierbei zeigt:
- Fig. 1: einen entsprechenden Spender in perspektivischer Ansicht, eine erste Ausführungsform betreffend;
- Fig. 2: den Spender in Explosionsdarstellung;
- Fig. 3: den Fußbereich des Spenders mit einem partiell geschnitten dargestellten Handhabungsteil, eine Spendergrundstellung betreffend;
- Fig. 4: ein Drehteil des Spenders in einer Seitenansicht;
- Fig. 5: die perspektivische Darstellung des Drehteiles;
- Fig. 6: eine Drehkappe des Handhabungsteils in perspektivischer Darstellung;
- Fig. 7: den bodenseitigen, dem Handhabungsteil zuordbaren Fußbereich des Spenders mit Drehteil in perspektivischer Darstellung;
- Fig. 8: den Vertikalschnitt durch das spenderfußseitig angeordnete Handhabungsteil mit zugeordnetem Vorratsraumteil des Spenders, die Grundstellung betreffend;
- Fig. 9: den Schnitt gemäß der Linie IX-IX in Fig. 8;
- Fig. 10: eine der Fig. 8 entsprechende Darstellung, jedoch eine Ausgabebereitschaftsstellung betreffend;
- Fig. 11: den Schnitt gemäß der Linie XI-XI in Fig. 10;
- Fig. 12: in perspektivischer Darstellung den partiell geschnittenen Fußbereich des Spenders nach Durchführung einer Tablettenausgabe;
- Fig. 13: einen Vertikalschnitt durch den Spender in einer zweiten Ausführungsform, die Grundstellung betreffend;
- Fig. 14: den Gegenstand in der Darstellung gemäß Fig. 13 in der Ausgabe-Bereitschaftsstellung;
- Fig. 15: den Schnitt gemäß der Linie XV-XV in Fig. 14;
- Fig. 16: eine Schnittdarstellung gemäß Fig. 15, jedoch die Tabletten-Ausgabestellung betreffend.

Dargestellt und beschrieben ist, zunächst mit Bezug zu Fig. 1, ein Spender 1, der grundsätzlich aus einem oberen Vorratsraumteil 2 und einem unteren Handhabungsteil 3 besteht.

Wie sich in weiterer Einzelheit aus Fig. 2 ergibt, ist das hohlzylindrisch gestaltete Vorratsraumteil 2 oberseitig durch einen Deckel 4 verschlossen.

Unterseitig besitzt das Vorratsraumteil 2 einen Boden 5, der mit dem Vorratsraumteil 2, bevorzugt einstückig, drehfest verbunden ist. Der Boden 5 ist in dem dargestellten Ausführungsbeispiel als Gitterrost ausgebildet, so dass eventueller Tablettenbruch oder dergleichen in die nachstehend noch näher erläuterte Drehkappe 7 fallen kann.

Das Handhabungsteil 3 setzt sich im Wesentlichen zusammen aus konzentrisch zueinander angeordneten, ineinandergreifenden Drehteilen, nämlich der Drehkappe 7 und einem Drehteil 6, wobei außenseitig zu dem Drehteil 6 bzw. dem Boden 5 die Drehkappe 7 ausgebildet ist.

Durch Drehen der Drehkappe 7 wird infolge einer Verlagerung der Drehkappe 7 entlang der Spendeachse x ein radialer Schleusengang 8, vgl. hierzu die Fig. 7 und 10 bspw., freigelegt und ein Gegenstand, hier eine Tablette T durch einen Ausstoßer 9, wie nachstehend noch in weiterer Einzelheit erläutert, in eine radiale Entnahme-Vorstandslage verbracht (vgl. hierzu Fig. 12).

Oberseitig ist an dem Drehteil 6 der Ausstoßer 9 angebracht, beim Ausführungsbeispiel auch unmittelbar angeformt. Er ist über einen größeren Umfangsbereich freikragend bezüglich eines unteren Zylinderabschnitts 10 des Drehteils 6 ausgebildet. Somit kann der Ausstoßer 9 bei Verdrehen des Drehteils 6 in eine Führungsöffnung 11 des Bodens 5 einfahren. Diese Führungsöffnung 11 leitet auf einem bogenförmigen Weg eine vordere Randkante 12 des Ausstoßers 9, welche Randkante 12 eigentlich unmittelbar dann als Ausstoßer wirkt, in den Bereich eines Mittelpunktes des Bodens 5 bzw. des Vorratsraumteiles 2. Entsprechend ist der Bogen der Führungsöffnung 11 exzentrisch zur Spendeachse x positioniert.

Die Führungsöffnung 11 geht nach radial außen über in ein konzentrisch zur Spendeachse x ausgerichteten Öffnungsabschnitt 11', dies unter Durchsetzen eines, in einem konzentrisch zur Achse x vom Boden 5 aufragenden Wandungsabschnitts 25 des Vorratsraumgehäuses ausgebildeten Fensters 26. Der Ausstoßer 9 ist in einer Grundstellung gemäß der beispielhaften Figuren 8 und 9 in den Bereich des Öffnungsabschnittes 11' zurückgezogen. Dessen vordere Randkante 12 liegt in unmittelbarer Nachbarschaft zur Innenwandung des Wandungsabschnittes 25 im Bereich einer Randkante des Fensters 26.

Radial außenseitig an dem Boden 5 ist eine nach unten ragende Schürze 13 angeformt, die wandungsaußenseitig einen oder mehrere Gewindegänge 14 ausformt. Weiter ist ein oberer Anschlagkragen 15 (siehe etwa Fig. 3) zu erkennen.

Mit dem Gewindegang 14 wirkt ein Gewindevorsprung 16 der Drehkappe 7 zusammen. Mit dessen Hilfe kann die Drehkappe 7 zwischen einer oberen, den Schleusenausgang 8 schließenden Stellung gemäß Fig. 8 und einer unteren, den Schleusenausgang 8 öffnenden Stellung gemäß Fig. 10 verdreht werden.

An der Drehkappe 7 ist weiter radial innenseitig, zugeordnet einer oberen Randkante, ein Anschlagflansch 17 ausgebildet, der in der unteren Stellung mit dem Anschlag 15 in Berührung kommt.

Die insgesamt mit einem größeren Durchmesser ausgebildete Drehkappe 7 als es dem Durchmesser des Vorratsraumteils 2 entspricht, wirkt in einer Grundstellung gemäß Fig. 1 mit einem Verschlussflansch 18, der an dem Vorratsraumteil 2 unmittelbar oberhalb des den Schleusenausgang 8 aufweisenden Fußabschnittes des Vorratsraumes 2 an Letzterem angeformt ist, zusammen.

Durch Drehung der Drehkappe 7 ist die erwähnte lineare Verlagerung der Drehkappe 7 entlang der Achse x zur Freigabe des Schleusenausgangs 8 durchführbar. Darüber hinaus wirkt die Drehkappe 7 auch auf das Drehteil 6 ein. Um dieses zu drehen, sind geeignete Anschläge 19 und 20 auf der Mantelinnenfläche der Drehkappe 7 sowie ein Mitnehmer 21 auf der zugewandten Außenseite des Drehteils 6 vorgesehen. Der Mitnehmer 21 ist drehfest mit dem Drehteil 6 ausgebildet, während die Anschläge 19 und 20 drehfest mit der Drehkappe 7 ausgebildet sind.

Durch die Anordnung von Mitnehmer 21 und über den Umfang zueinander beabstandeten Anschlägen 19 und 20 ist ein Freilauf geschaffen, der sicherstellt, dass eine Drehmitnahme des Drehteils 6 erst in der Freigabestellung des Schleusenausgangs 8 erfolgt, d.h. nach axialer Verlagerung der Drehkappe 7. Im Zuge der Drehung der Drehkappe 7 in Öffnungsrichtung unterläuft der Anschlag 20 einen wandungsaußenseitig des Drehteils 6, gewindeabschnittartig gestalteten Kragen 27 bis zum Anschlagen an den Mitnehmer 21, wonach die Drehmitnahme erfolgt.

Durch Drehen des Drehteils 6 wird der Ausstoßer 9 bzw. dessen Randkante 12 unter radialer Auswärtsverlagerung der Tablette T durch den Schleusenausgang 8 in Richtung auf den Mittelpunkt des Bodens 5 bzw. des Vorratsraumteils 2 verlagert. Die nach oben in Richtung Vorratsraum 2 weisende bogenförmige Randkante des Ausstoßers 9 stützt hierbei die in dem Vorratsraum 2 sich weiter befindlichen Tabletten T zunächst gegen ein Nachrutschen ab. Erst durch Rückverlagerung des Ausstoßers 9 kann der nächste Gegenstand bzw. die nächste Tablette T in den scheibenförmigen Abschnittsbereich unterseitig des Verschlussflansches 18 nachrücken, welcher scheibenförmige Abschnittsbereich eine in Achsrichtung gemessene Höhe aufweist, der der Höhe der Tablette T in etwa entspricht, weiter insbesondere kleiner ist als das doppelte, in Achsrichtung gemessene Dickenmaß einer Tablette T.

Durch die vom Radius des Öffnungsabschnittes 11' sich stark unterscheidende Bogenkrümmung der Führungsöffnung 11 kann der Ausstoßer 9 zugleich unter Aufbau einer Federkraft als Feder wirken, zur Rückstellung des Drehteiles 6.

Andererseits kann die Materialeigenschaft und -steifigkeit auch so vorgesehen sein, dass sich etwa auf Grund von Reibung praktisch keine selbsttätige Rückstellneigung ergibt. Vielmehr kann dann das Öffnen und Schließen nur mit willentlicher Verdrehung der Drehkappe 7 erfolgen.

Im Zuge der Drehrückbewegung des Drehteils 7 wird mit Bezug auf das Drehteil 6 zunächst ein Freilauf durchfahren, bis der Anschlag 19 gegen den Mitnehmer 21 tritt und diesen zur Rückholung des Ausstoßers 9 mitschleppt.

Wie ersichtlich, können in dem Vorratsraum 2 Tabletten T angeordnet sein mit einem Außendurchmesser, der etwa mit dem Innendurchmesser des Vorratsraumteils 2 zusammenfällt. In Höhenrichtung können 5, 10 oder mehr, etwa 15 oder 20, derartiger Tabletten T übereinander in dem Vorratsraumteil 2 gestapelt sein.

Wie weiter ersichtlich, ist der Spender 1 insgesamt im Wesentlichen rotationssymmetrisch zu einer Achse x-x gebildet.

Die Figuren 13 bis 16 zeigen eine zweite Ausführungsform des Spenders 1. Dieser weist einen im Wesentlichen gleichen Aufbau wie das zuvor beschriebene Ausführungsbeispiel auf. Auch die Funktionsweise ist dieselbe. Lediglich hinsichtlich des Mitnehmers 21 und der Anschläge 19, 20 ist hier eine Variante gewählt, bei der von einem den Spender 1 grundsätzlich nach unten hin verschließenden Drehkappen-Bodens ein nach oben in das Innere des Drehteiles 6 einragenden Stabes als Mitnehmer 21 ausgebildet ist, der mit wandungsinnenseitig des Drehteils 6 ausgebildeten Anschlägen 19 und 20 zusammenwirkt.

Alle offenbarten Merkmale sind (für sich) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen.

## Patentansprüche

1. Spender (1) für tablettenartige Gegenstände (T), wobei die Gegenstände (T) in einem Vorratsraumteil (2) übereinander angeordnet sind und am unteren Ende des Vorratsraumteils (2) ausgegeben werden, wobei weiter die Ausgabe in seitlicher Richtung mittels Drehung eines unteren Handhabungsteils (3) relativ zu dem oberen Vorratsraumteil (2) erfolgt.

2. Spender für tablettenartige Gegenstände nach Anspruch 1 oder insbesondere danach, **dadurch gekennzeichnet, dass** das Handhabungsteil (3) durch eine Feder in seine Ausgangsstellung zurückgestellt wird.

3. Spender für tablettenartige Gegenstände nach einem oder mehreren der vorhergehenden Ansprüche oder insbesondere danach, **dadurch gekennzeichnet, dass** ein Ausstoßer (9) vorgesehen ist, der durch Drehung zum Ausstoßen bewegt wird.

4. Spender für tablettenartige Gegenstände nach einem oder mehreren der vorhergehenden Ansprüche oder insbesondere danach, **dadurch gekennzeichnet, dass** die Feder der Ausstoßer (9) ist.

5. Spender für tablettenartige Gegenstände nach einem oder mehreren der vorhergehenden Ansprüche oder insbesondere danach, **dadurch gekennzeichnet, dass** ein tablettenartiger Gegenstand (T) durch die Drehung in eine Ausstoß-Bereitschaftsstellung verbracht wird.

6. Spender für tablettenartige Gegenstände nach einem oder mehreren der vorhergehenden Ansprüche oder insbesondere danach, **dadurch gekennzeichnet, dass** durch die Drehung ein radialer Schleusenausgang (8) freigelegt wird.

7. Spender für tablettenartige Gegenstände nach einem oder mehreren der vorhergehenden Ansprüche oder insbesondere danach, **dadurch gekennzeichnet, dass** zur Freilegung des Schleusenausgangs (8) das Handhabungsteil (3) relativ zum Vorratsraumteil (2) entlang einer Spenderachse (x) verlagert ist.

8. Spender für tablettenartige Gegenstände nach einem oder mehreren der vorhergehenden Ansprüche oder insbesondere danach, **dadurch gekennzeichnet, dass** die Relativverlagerung des Handhabungsteils (3) entlang der Spenderachse (x) überlagert ist von der Drehbewegung.

9. Spender für tablettenartige Gegenstände nach einem oder mehreren der vorhergehenden Ansprüche oder insbesondere danach, **dadurch gekennzeichnet, dass** der Ausstoßer (9) an einem gesondert durch den Handhabungsteil (3) mitgeschleppten Drehteil (6) ausgebildet ist.

10. Spender für tablettenartige Gegenstände nach einem oder mehreren der vorhergehenden Ansprüche oder insbesondere danach, **dadurch gekennzeichnet, dass** das Drehteil (6) Anschläge (19, 20) aufweist, die mit einem Mitnehmer (21) einer Drehkappe (7) des Handhabungsteils (3) im Zuge der Drehbewegung zusammenwirken.

11. Spender für tablettenartige Gegenstände nach einem oder mehreren der vorhergehenden Ansprüche oder insbesondere danach, **dadurch gekennzeichnet, dass** ein Boden (5) des Vorratsraumteils (2) von dem Handhabungsteil (3) überfangen ist und dass der Boden (5) eine offene Gitterstruktur aufweist.
